# FASCICULE DE BREVET EUROPEEN

(11) **EP 0 201 377 B1**
(45) Date de publication et mention de la délivrance du brevet: **27.12.1990**
(21) Numéro de dépôt: 86400729.9
(22) Date de dépôt: 04.04.1986
(51) Int. Cl.: F04D 9/06

(54) **Pompe autoamorçante à hydroéjecteur**
Selbstansaugende Pumpe mit Hydroinjektor
Self-priming pump with hydroinjector

(30) Priorité: 09.04.1985 FR 8505334
(43) Date de publication de la demande: 17.12.1986
(73) Titulaire: POMPES SALMSON Société Anonyme à directoire dite:, 92500 Rueil Malmaison (FR)
(72) Inventeur: Brunel, Roland, F-53260 L'Huisserie (FR); Brunet, Hervé, F-53000 Laval (FR); Pasquet, Jean-Claude, F-53470 Martigne (FR)
(74) Mandataire: Hirsch, Marc-Roger

(56) Documents cités:
- FR-A- 463 338
- FR-A- 1 222 755
- US-A- 2 330 498
- US-A- 2 457 388
- US-A- 3 185 101

## Description

### Description

L'invention est relative à une pompe centrifuge comportant un corps de pompe enfermant une roue à aubes et des moyens pour l'amorçage de cette pompe sous la forme d'un hydro-éjecteur constitué par une buse et un venturi alimenté par un réservoir d'amorçage.

Les pompes de ce type comportent un corps de pompe à l'intérieur duquel tourne une roue à aubes, encore appelée impulseur, qui, lorsqu'elle est mise en rotation à grande vitesse, projette le liquide en direction d'un orifice de refoulement grâce à la force centrifuge engendrée à sa périphérie. Le liquide pénètre à l'intérieur du corps de pompe par un orifice d'aspiration, qui l'amène dans la zone centrale de la roue. Il en ressort par un orifice de refoulement.

La roue est entraînée par un moteur situé le plus souvent à l'extérieur du corps de pompe. Les moteurs les plus fréquemment utilisés sont électriques.

Ce type de pompe implique que dès le démarrage soient effectuées des opérations d'amorçage, c'est-à-dire que la tuyauterie d'aspiration et le corps de pompe doivent être remplis de liquide afin de permettre le fonctionnement de la pompe et d'éviter une rotation à sec de l'ensemble rotor et du système d'étanchéité de l'arbre.

Il existe plusieurs solutions au problème de l'amorçage, parmi lesquelles celle de l'hydro-éjecteur.

De telles pompes comportent, dans le corps de pompe, un réservoir qui communique d'une part avec la zone périphérique de l'impulseur, et d'autre part avec la zone centrale par l'intermédiaire de l'hydro-éjecteur.

L'hydro-éjecteur est constitué d'une part par une buse qui met en communication le réservoir avec la zone d'aspiration et d'autre part par un venturi, c'est-à-dire un tube qui possède un étranglement. L'entrée du venturi est en regard de la sortie de la buse et sa sortie est en regard de la zone centrale de la roue.

Ainsi, lorsque le réservoir est rempli, et après la mise en rotation de la roue, il se crée une circulation du liquide entre le réservoir, l'hydro-éjecteur et l'impulseur, et la présence du venturi entraîne l'apparition d'une dépression à la sortie de la buse, qui provoque l'aspiration de l'air contenu dans la tuyauterie d'aspiration, la pulvérisation du liquide d'amorçage en sortie de buse et le remplissage de la tuyauterie par le liquide. Dès que la tuyauterie est pleine, le refoulement du liquide commence.

Ce type de pompe présente cependant des inconvénients.

En régime permanent, il existe toujours un recyclage interne du liquide entre le réservoir d'amorçage, l'hydro-éjecteur et l'impulseur. Or, dès que la pompe est amorcée, ce recyclage interne affecte le rendement et modifie les performances hydrauliques.

Egalement, la buse et le venturi sont réalisés indépendamment du corps de pompe et sont placés ensuite à l'intérieur. Cette mise en place ultérieure implique la réalisation de liaisons étanches pour éviter que du liquide ne passe directement du réservoir d'amorçage à la zone centrale de l'impulseur sans être passé par le venturi. En effet, dans ce cas, la dépression ne serait pas créée et l'amorçage ne pourrait avoir lieu.

La réalisation indépendante de ces pièces et leur mise en place ultérieure augmente le prix de revient des pompes.

FR-A-1 222 755 décrit des pompes centrifuges à amorçage par un hydro-éjecteur qui peut être mis hors circuit après amorçage de la pompe. Cette mise hors circuit peut être contrôlée manuellement ou automatiquement par tout moyen mécanique, hydraulique, pneumatique, électrique ou autre et notamment par la pression fournie par la pompe lorsque celle-ci est amorcée.

Par rapport aux pompes décrites dans FR-A-1 222 755, la pompe centrifuge selon la présente invention a pour but de simplifier le circuit d'hydro- éjection en le disposant dans un plan vertical et en reliant directement le réservoir d'amorçage placé au-dessus de la roue à aubes, d'une part à un orifice de refoulement et, d'autre part via un orifice, au canal d'aspiration rétréci formant venturi. L'ensemble de la pompe et de l'hydro-éjecteur obtenu est ainsi plus compact et plus maniable afin de permettre à un utilisateur de transporter la pompe manuellement avec la poignée, le cas échéant, et de choisir rapidement de fonctionner avec l'hydro-éjecteur en service permanent pour bénéficier d'une hauteur manométrique importante ou bien de faire fonctionner la pompe, après amorçage, avec l'hydro-éjecteur hors service pour bénéficier alors d'un bon rendement.

Selon l'invention, le corps de pompe contient, en partie basse, la roue à aubes et, en partie haute, le réservoir d'amorçage qui est relié, à sa partie inférieure, à la partie périphérique de la roue à aubes par une ouverture et, à sa partie supérieure, à un orifice de refoulement de la pompe, un orifice reliant, via la buse, le réservoir à une zone d'aspiration prolongée par un canal d'amenée et étant susceptible d'être ouvert ou obturé et le corps de pompe est réalisé en une pièce monobloc moulée, regroupant la zone d'aspiration au-dessus de laquelle se trouve un orifice d'aspiration de la pompe, le canal d'amenée du liquide en provenance de l'orifice d'aspiration et de la buse vers la partie centrale d'aspiration de la roue à aubes, le canal d'amenée présentant une section réduite par rapport à celle de la zone d'aspiration pour déterminer le venturi avant l'entrée de la roue à aubes, de manière que l'aspiration du liquide par l'orifice d'aspiration et le refoulement du liquide par l'orifice de refoulement s'effectuent à la partie supérieure du corps de pompe tandis que la circulation de l'hydro-éjecteur se développe verticalement dans une structure compacte ménagée à la partie supérieure et latérale du corps de pompe monobloc et que l'utilisateur puisse choisir, par simple ouverture ou obturation de l'orifice reliant le réservoir à la zone d'aspiration contiguë, de faire fonctionner la pompe soit avec l'hydro-éjecteur en service pour bénéficier d'une hauteur manométrique totale (HM^{T}) importante et fonction du débit, soit avec l'hydro-éjecteur hors service pour bénéficier d'un débit maximal plus important et d'une consommation de puissance plus faible.

Selon un autre mode de réalisation, la buse est ménagée dans une pièce faisant office d'obturateur et qui est solidaire d'un organe de commande, cette pièce étant engagée dans un orifice du corps de pompe et maintenue en place par des moyens de palier lui permettant de tourner pour venir libérer ou obturer l'orifice reliant le réservoir à la zone d'aspiration, de manière que la buse soit amenée en regard de l'orifice pour sa mise en service, à la suite d'un déplacement en rotation de la pièce provoqué par l'organe de commande.

Selon un autre mode de réalisation en variante, un organe de commande de l'obturateur est associé à un capteur de la pression de sortie de la pompe apte à provoquer, par l'intermédiaire d'une commande automatique asservie, le retour automatique à la position de mise en service de la buse lorsque ladite pression de sortie atteint un seuil inférieur déterminé.

Lorsque le recyclage du volume d'amorçage est maintenu, la hauteur manométrique totale (HMT) de la pompe à faible débit est importante. La hauteur manométrique totale d'une pompe est la différence de pression entre la sortie et l'entrée de la pompe. Ainsi, lorsque l'hydro-éjecteur est maintenu en service, il est aisé d'utiliser la pompe dans un module de surpression, de par le différentiel important autorisé au pressostat pour la commande marche-arrêt de la pompe.

La mise hors service de l'hydro-éjecteur est, par contre, avantageuse pour une utilisation en arrosage, les débits pour une même hauteur d'aspiration étant supérieurs et la puissance consommée inférieure. Cette particularité est très importante, car on peut utiliser ce mode par exemple pour la vidange de zones inondées. Dans ce cas, une même quantité de liquide est évacuée plus rapidement que lorsque l'hydro-éjecteur est maintenu en service.

D'autres caractéristiques et avantages de l'invention apparaîtront avec la description de quelques modes de réalisation faite en regard des figures annexées sur lesquelles:
- la figure 1 est une vue extérieure de la pompe selon l'invention;
- la figure 2 est une vue en coupe interne de la pompe selon l'invention;
- la figure 3 est une vue de la section AA de la figure 2;
- la figure 4 représente les courbes débit-hauteur manométrique totale en fonction des hauteurs d'aspiration et selon l'utilisation et la non-utilisation de l'hydro-éjecteur.

Sur la figure 1, on a représenté l'extérieur de la pompe selon l'invention.

Cette pompe comporte un corps de pompe 1 qui contient une zone d'aspiration 11 au-dessus de laquelle se trouve un orifice d'aspiration 12.

Le corps de pompe possède une zone 13 qui enferme la roue à aubes et un réservoir 14 d'amorçage. Un orifice de refoulement 15 met le réservoir d'amorçage en communication avec l'extérieur.

Un bouchon 16 permet, lorsqu'il est ôté, le remplissage du réservoir d'amorçage. Ce bouchon est situé au-dessus dudit réservoir.

La mise à sec de la pompe s'effectue à l'aide d'un bouchon 17 de vidange, situé en partie basse de la zone 13 contenant la roue.

Dans le mode de réalisation représenté, les bouchons 16, 17 de remplissage et de vidange sont vissés.

Un dispositif, ici sous la forme d'une manette 18, permet la mise en ou hors service de l'hydro-éjecteur.

Afin de limiter le nombre de pièces et d'éviter la mise en place de joints supplémentaires, le corps de pompe 1 est réalisé en un seul bloc qui contient notamment le venturi.

Pour cela, la zone d'aspiration 11 est prolongée par un canal 19 qui amène le liquide à la zone 13 enfermant la roue à aubes. Le canal 19 possède une section rétrécie par rapport à celle de la zone d'aspiration, ce qui fait office de venturi.

Le liquide passe du réservoir d'amorçage 14 à la zone d'aspiration 11, en amont du canal 19, par l'intermédiaire d'une buse non représentée sur cette figure. On a ainsi constitué un hydro-éjecteur.

De préférence, afin de limiter l'encombrement, le canal 19 est coudé et la zone d'aspiration 11 est contiguë au réservoir 14. Cette disposition évite d'avoir à réaliser des formes complexes et d'intercaler une tubulure entre le réservoir 14 et la zone d'aspiration 11.

Un bloc moteur 2 contient un moteur pour entraîner la roue. De préférence, le moteur est électrique. On prévoit dont une boîte à bornes 21 pour réaliser les connexions électriques.

Le bloc moteur 2 est fixé au corps de pompe 1 par des vis 22, 23.

Une poignée 3 est représentée. Elle permet de porter la pompe.

La figure 2 montre, en coupe, l'intérieur de la pompe de l'invention.

A l'intérieur du corps de pompe 1, se trouvent la zone d'aspiration 11 et l'orifice d'aspiration 12, le canal 19 d'amenée de liquide à la zone 13 dans laquelle est enfermée la roue 40.

Autour de la partie centrale de la roue 40, c'est-à-dire la partie où aboutit le liquide, un joint 41 hydraulique est prévu pour limiter les fuites entre la roue et la sortie du canal 19 d'amenée de liquide.

Un joint 42 évite que le liquide ne s'échappe du corps de pompe au niveau du passage de l'arbre 25 reliant le moteur 24 à la roue 40.

Le liquide passe de la partie périphérique de la roue 40 au réservoir 14 d'amorçage par un orifice 43.

Un orifice 44 relie le réservoir 14 à la zone d'aspiration 11 du corps de pompe.

Dans l'exemple représenté, une pièce supplémentaire 60 est représentée à proximité de ce dernier orifice 44.

La buse 61 d'éjection du liquide dans le venturi est réalisée dans cette pièce 60 supplémentaire.

La pièce 60 peut tourner de façon que la buse 61 vienne en regard de l'orifice 44, ou bien que l'orifice 44 soit obstrué. Cette pièce fait donc office d'obturateur.

C'est la manette 18 représentée à la figure 1 qui est utilisée pour cette manoeuvre.

La figure 3 montre la section AA de la figure 2. Un ensemble comportant la manette 18 et la pièce 60 est engagé dans un orifice du corps de pompe et est maintenu en place par des moyens appropriés qui lui permettent de tourner librement pour obstruer ou dégager la buse.

Dans ce mode de réalisation, la buse fait donc partie d'un ensemble qui est rapporté au corps de pompe 1.

Dans un autre mode de réalisation, non représenté, on prévoit que la buse soit réalisée dans la masse du corps de pompe, et que son obturation soit effectuée à l'aide d'un pointeau ou de toute autre pièce, commandé par une manette placée à l'extérieur.

De préférence, le corps de pompe 1 est réalisé en fonderie.

La buse 61 fait donc partie ou non, selon le mode de réalisation choisi, de la fonderie.

La commande de l'obturateur, qu'il s'agisse d'un pointeau ou de la pièce 60 représentée, est manuelle.

On prévoit une commande automatique asservie à la pression de sortie de la pompe, de façon que, lorsque cette pression diminue après que la buse ait été obturée, un retour en position ouverte soit assuré. Pour cela, on place un capteur de pression en sortie de pompe, et on déclenche la commande lorsque la pression atteint un seuil inférieur déterminé.

Cette possibilité permet qu'en cas de désamorçage intempestif, du liquide reste dans le volume d'amorçage. Ainsi, la roue ne tourne pas à sec.

Egalement, cette possibilité évite que l'utilisateur n'oublie de repasser en position d'amorçage après un arrêt volontaire de la pompe.

La figure 4 présente pour une même pompe deux courbes hauteur manométrique totale (HMT) en fonction du débit (Q) en régime permanent.

L'une de ces courbes, en traits pleins est celle que l'on obtient lorsque le volume d'amorçage reste en circulation; l'autre, en traits interrompus est celle que l'on obtient lorsque le volume d'amorçage n'est plus en circulation, donc lorsque la buse est obturée, c'est-à-dire lorsque l'hydro-éjecteur est hors service.

La hauteur manométrique totale (HMT) est, on le rappelle, la différence de pression exprimée en mètres (m) de liquide, entre la sortie et l'entrée de la pompe.

Ces courbes montrent que pour une même hauteur d'aspiration (ha), le débit est supérieur lorsque l'hydro-éjecteur est hors service.

D'autre part, ces courbes montrent que la puissance nécessaire au moteur est moins importante lorsque l'hydro-éjecteur est hors service.

Ces particularités importantes font apparaître l'intérêt, après amorçage de la pompe, de la mise hors service de l'hydro-éjecteur pour l'obtention d'un débit important pour les mêmes conditions d'aspiration et une puissance consommée plus faible.

Ces courbes montrent encore que la hauteur manométrique totale est supérieure et varie en fonction des débits, lorsque l'hydro-éjecteur est en service, alors qu'elle reste pratiquement constante lorsque l'hydro-éjecteur est hors service, quel que soit le débit obtenu.

La pompe de l'invention possède donc des performances ou un rendement variable selon l'utilisation ou non de l'hydro-éjecteur.

Dans les cas où cela s'avère nécessaire, il est possible d'augmenter le rendement, et de faire varier les performances hydrauliques ce que ne permettait aucune pompe autoamorçante à hydro-éjecteur de l'art antérieur, puisque le maintien de la circulation du liquide contenu dans le volume d'amorçage était l'obstacle à ce rendement optimal.

## Revendications

1.- Pompe centrifuge comportant un corps de pompe (1) enfermant une roue à aubes (40) et des moyens pour l'amorçage de cette pompe sous la forme d'un hydro-éjecteur constitué par une buse (61) et un venturi (19) alimenté par un réservoir d'amorçage (14), caractérisée en ce que le corps de pompe (1) contient, en partie basse, la roue à aubes (40) et, en partie haute, le réservoir d'amorçage (14) qui est relié, à sa partie inférieure, à la partie périphérique de la roue à aubes (40) par une ouverture (43) et, à sa partie supérieure, à un orifice de refoulement (15) de la pompe, un orifice (44) reliant, via la buse (61), le réservoir (14) à une zone d'aspiration (11) prolongée par un canal d'amenée (19) et étant susceptible d'être ouvert ou obturé et en ce que le corps de pompe (1) est réalisé en une pièce monobloc moulée, regroupant la zone d'aspiration (11) au-dessus de laquelle se trouve un orifice d'aspiration (12) de la pompe, le canal d'amenée (19) du liquide en provenance de l'orifice d'aspiration (12) et de la buse (61) vers la partie centrale d'aspiration de la roue à aubes (40), le canal d'amenée (19) présentant une section réduite par rapport à celle de la zone d'aspiration (11) pour déterminer le venturi avant l'entrée de la roue à aubes (40), de manière que l'aspiration du liquide par l'orifice d'aspiration (12) et le refoulement du liquide par l'orifice de refoulement (15) s'effectuent à la partie supérieure du corps de pompe (1) tandis que la circulation de l'hydro-éjecteur se développe verticalement dans une structure compacte ménagée à la partie supérieure et latérale du corps de pompe monobloc (1) et que l'utilisateur puisse choisir, par simple ouverture ou obturation de l'orifice (44) reliant le réservoir (14) à la zone d'aspiration contiguë (11), de faire fonctionner la pompe soit avec l'hydro-éjecteur en service pour bénéficier d'une hauteur manométrique totale (HMT) importante et fonction du débit, soit avec l'hydro-éjecteur hors service pour bénéficier d'un débit maximal plus important et d'une consommation de puissance plus faible.

2.- Pompe selon la revendication 1, caractérisée en ce que la buse (61) est ménagée dans une pièce (60) faisant office d'obturateur et qui est solidaire d'un organe de commande (18), cette pièce (60) étant engagée dans un orifice du corps de pompe (1) et maintenue en place par des moyens de palier lui permettant de tourner pour venir libérer ou obturer l'orifice (44) reliant le réservoir (14) à la zone d'aspiration (11), de manière que la buse (61) soit amenée en regard de l'orifice (44) pour sa mise en service, à la suite d'un déplacement en rotation de la pièce (60) provoqué par l'organe de commande (18).

3.- Pompe selon la revendication 2, caractérisée en ce qu'un organe de commande de l'obturateur (60) est associé à un capteur de la pression de sortie de la pompe, apte à provoquer par l'intermédiaire d'une commande automatique asservie, le retour automatique à la position de mise en service de la buse (61) lorsque ladite pression de sortie atteint un seuil inférieur déterminé.

## Claims

1.- Centrifugal pump comprising a pump housing (1) enclosing a vaned wheel (40) and pump priming means in the form of a hydro-ejector constituted by a nozzle (61) and a Venturi tube (19) fed from a priming tank (14), characterized in that said pump housing (1) encloses at its lower portion said blade wheel (40) and at its upper portion said priming tank (14) which is connected at its lower portion to the peripheral portion of said blade wheel (40) through an aperture (43), while at its upper portion it is connected to a discharge orifice (15) of the pump, while an orifice (44) connects through said nozzle (61) said tank (14) to a suction zone (11) extended by a feeding canal (19) and adapted to be selectively opened or sealed; and in that said pump housing (1) is constituted by one integrally moulded piece which comprises said suction zone (11) above which is provided a suction orifice (12) of the pump, the feeding canal (19) for directing the liquid coming from said suction orifice (12) and said nozzle (61) to the central suction portion of the vaned wheel (40), said feeding canal (19) having a cross-sectional area smaller than that of said suction zone (11) as to form said Venturi tube upstream from the inlet of the blade wheel (40), in such a manner that the aspiration of the liquid through the suction orifice (12) and the discharge of said liquid through the discharge orifice (15) take place at the upper portion of said pump housing (1), while the circulation of said hydro-ejector will build up in a vertical direction within a compact structure provided in the upper and lateral portion of the one-piece pump housing (1) and that the user is enabled to select by simply opening or sealing of the orifice (44) connecting said tank (14) to the adjacent suction zone (11) to operate the pump either with the hydro-ejector into service so as to provide for a high total head (HMT) which is a function of the flow rate, or with the hydro-ejector out of service for obtaining a greater maximum flow rate and a reduced power consumption.

2.- Pump according to claim 1, characterized in that said nozzle (61) is formed within an element (60) acting as an obturator and being integral with a control member (18) while being engaged in an orifice of said pump housing (1) and maintained in position by bearing means which allow said element (60) to rotate so as to open or seal the orifice (44) connecting said tank (14) to said suction zone (11), whereby said nozzle (61) is placed in front of said orifice (44) for its putting into service in response to a rotation- at displacement of said element (60) caused by said control member (18).

3.- Pump according to claim 2, characterized in that a control member of said obturator (60) is associated to a pump discharge pressure sensor adapted to cause through an automatic servoactuating system said nozzle (61) to return automatically to its active position when said discharge pressure reaches a predetermined lower threshold value.

## Patentansprüche

1.- Zentrifugalpumpe mit einem Pumpengehäuse (1), das ein Flügelrad (40), sowie Ansaugmittel für die Pumpe einschliesst, welche aus einem Hydro-ejektor bestehen, der eine Düse (61) und ein Venturirohr (19) umfasst, das von einem Ansaugtank (14) gespeist wird, dadurch gekennzeichnet, dass das Pumpengehäuse (1) in seinem unteren Teil das Flügelrad (40) und in seinem oberen Teil den Ansaugtank (14) enthält, der an seinem unteren Teil über eine Öffnung (43) an den Umfangsbereich des Flügelrads (40) und an seinem oberen Teil an seine Drucköffnung (15) der Pumpe angeschlossen ist, wobei eine Offnung (44) den Tank (14) über die Düse (61) mit einem Saugbereich (11) verbindet, der durch einen Zuleitungskanal (19) verlängert und wahlweise freigebbar und verschliessbar ist; und dass das Pumpengehäuse (1) aus einem einstückigen Gussteil besteht, in welchem der Saugbereich (11) mit einer darüber angeordneten Saugöffnung (12) der Pumpe, und der die aus der Saugöffnung (12) und der Düse (61) austretende Flüssigkeit in den zentralen Bereich des Flügelrads (40) leitende Zuleitungskanal (19, angeordnet sind, wobei der Zuleitungskanal (19) zwecks Bildung des Venturirohrs vor dem Flügelradeinlass einen kleineren Querschnitt aufweist als der Saugbereich (11), derart, dass das Ansaugen der Flüssigkeit durch die Saugöffnung (12) und die Verdrängung dieser Flüssigkeit durch die Drucköffnung (15) im oberen Teil des Pumpengehäuses erfolgen, während die Strömung im Hydro-ejektor vertikal in einer kompakten Struktur im oberen und im seitlichen Teil den einstückigen Pumpengehäuses (1) verläuft, und dass der Benutzer durch einfaches wahlweises Öffnen oder Verschliessen der den Tank (14) an den benachbarten Saugbereich (11) anschliessenden Öffnung (44) die Pumpe entweder zwecks Erzielung eines vom Durchsatz abhängigen hohen manometrischen Totalwertes (HMT) unter Betriebseinsatz des Hydroejektors, oder aber zwecks Erzielung eines höheren Maximalpumpendurchsatzes bei geringerem Energieverbrauch unter Ausschluss des Hydroejektors zu betreiben.

2.- Pumpe nach Anspruch 1, dadurch gekennzeichnet, dass die Düse (61) in einem als Verschlussorgan gestalteten, mit einem Steuerungsorgan (18) fest verbundenen Bauteil (60) ausgebildet ist, welch letzterer in eine Öffnung des Pumpengehäuses (1) eingreift und durch Lagerungsmittel gehalten wird, die es ihm gestatten, die den Tank (14) mit dem Saugbereich (11) verbindende Öffnung (44) durch Drehen wahlweise freizugeben oder zu verschliessen, derart, dass die Düse (61) zwecks Inbetriebnahme durch eine vermittels des Steuerungsorgans (18) hervorgerufene Drehung des Bauteils (60) vor die genannte Öffnung (44) gebracht wird.

3.- Pumpe nach Anspruch 2, dadurch gekennzeichnet, dass ein Steuerungsorgan (60) des Verschlussorgans mit einem den Auslassdruck der Pumpe messenden Drückfühler zusammenwirkt, der geeignet ist, vermittels eines automatischen Servobetätigungssystems die Düse (61) automatisch in ihre Betriebsstellung zurückführt, wenn der Pumpenauslassdruck einen vorbestimmten unteren Grenzwert erreicht.
